# FASCICULE DE BREVET EUROPEEN

(11) **EP 0 857 826 B1**
(45) Date de publication et mention de la délivrance du brevet: **23.04.2003**
(21) Numéro de dépôt: 98400280.8
(22) Date de dépôt: 09.02.1998
(51) Int. Cl.: E01F 13/04

(54) **Borne escamotable avec couvercle anti-effraction**
Versenkbarer Absperrpfosten mit einbruchsicherem Deckel
Retractable barrier bollard with anti intrusion cover

(30) Priorité: 10.02.1997 FR 9701490
(43) Date de publication de la demande: 12.08.1998
(73) Titulaire: Urbaco, 84270 Vedene (FR)
(72) Inventeur: Verra, Yvan, 84310 Morieres-Les-Avignon (FR)
(74) Mandataire: Robert, Jean-Pierre

(56) Documents cités:
- FR-A- 2 621 625
- FR-A- 2 681 111

## Description

La présente invention concerne les bornes anti-intrusion ou de contrôle d'accès et plus particulièrement les bornes escamotables.

Les bornes escamotables sous la surface du sol comprennent, d'une manière générale, un corps de borne enterré à l'intérieur duquel est montée à coulissement vertical la borne proprement dite.

Il est prévu entre le corps et la borne des moyens d'entraînement de la borne entre ses positions en et hors service. Dans le cas le plus simple, il s'agit simplement d'un organe élastique (ressort, vérin à gaz, ...) dont l'effet tend à faire sortir la borne hors du corps. Le maintien de la borne dans ses positions escamotée ou en service est assuré par un verrou dont un exemple pneumatique ou de réalisation est décrit dans le document EP-0 605 473. Dans d'autres types de borne il existe une motorisation par exemple pneumatique ou électrique qui permet la manoeuvre de la borne, notamment la manoeuvre à distance, lorsqu'il s'agit d'effectuer un contrôle d'accès.

Dans toutes les constructions, la borne possède un couvercle qui a pour fonction d'une part d'interdire l'accès à l'espace et au mécanisme internes de la borne et d'autre part de fournir une chemise de guidage et d'encastrement de de la partie mobile de la borne qui assure sa capacité à résister à un choc sans se "déchausser" prématurément.

Le couvercle est rapporté en général par vissage sur le corps de la borne et pour des raisons évidentes de maintenance, ces vis sont accessibles de l'extérieur si bien que, par malveillance, il est possible de retirer le couvercle et d'accéder au mécanisme interne de la borne pour la mettre hors d'usage.

Par la présente invention on entend remédier à cette vulnérabilité en compliquant le retrait du couvercle préalablement dépouillé de ses vis de fixation.

A cet effet l'invention a pour objet une borne escamotable à verrouillage anti-effraction de son couvercle, comportant un corps de borne, une borne montée à coulissement dans le corps et un couvercle rapporté sur le corps et possédant un manchon de passage de la borne, le corps de borne comprenant un tourillon monté tournant, parallèle au manchon, situé à l'extérieur de celui-ci et présentant une excroissance latérale engagée dans une rainure en chicane prévue sur le couvercle en regard du tourillon.

En général le couvercle comporte un rebord horizontal débordant d'une jupe périphérique polygonale qui vient s'emboîter dans le sommet du corps de borne enterré.

Lors de l'introduction du couvercle il convient de manoeuvrer en pivotement le tourillon pour dans un sens lui faire décrire une partie de la rainure puis en sens inverse pour que l'autre partie de la chicane soit parcourue. L'extraction demande la manoeuvre inverse sinon l'excroissance du tourillon s'y opposera en formant une butée à l'un des flancs de cette rainure. On comprend que la manoeuvre du tourillon doit être simultanée au soulèvement du couvercle, alors que la borne est en saillie au travers du couvercle (puisqu'elle est par hypothèse en service et que l'on veut la neutraliser de manière malveillante ou non autorisée) est une opération suffisamment malcommode pour dissuader suffisamment l'opérateur de poursuivre ou de le retarder de manière importante, le contraignant ainsi à s'exposer plus longtemps au risque d'être pris en flagrant délit.

Dans un mode de réalisation de l'invention l'excroissance latérale du tourillon est formée par un doigt implanté radialement sur ce dernier tandis que la rainure est délimitée par deux cloisons externes au manchon et parallèles à son axe et par au moins deux cloisons transversales s'étendant entre les deux cloisons externes et possédant chacune un embrèvement de passage du doigt adjacent à la cloison externe opposée à celle adjacente à l'embrèvement de l'autre cloison transversale, les cloisons transversales étant distantes l'une de l'autre d'une valeur égale au moins à l'épaisseur du doigt mesurée parallèlement à l'axe du manchon. Cette construction présente l'avantage d'être robuste et de réalisation simple par moulage, usinage ou en mécanosoudure.

Dans le cas où la borne est à manoeuvre manuelle comme dans le document EP-0 605 473, le tourillon susdit est en une seule pièce ave la tige de verrouillage que comporte la borne.

On remarquera que l'invention permet la fabrication d'un couvercle unique quel que soit le type (manuel ou motorisé) de borne mis en oeuvre, bien entendu à dimensions égales.

D'autres caractéristiques et avantages de l'invention ressortiront de la description donnée ci-après à titre d'exemple purement indicatif.

Il sera fait référence aux dessins annexés parmi lesquels :
- la figure 1 est une vue en coupe schématique partielle d'une borne conforme à l'invention,
- la figure 2 est une vue extérieure partielle du couvercle mis en oeuvre dans la borne de la figure 1,
- la figure 3 illustre une borne conforme au document EP-0 605 473 faisant application de l'invention.

De manière connue une borne escamotable comporte un corps de borne 1, par exemple parallélépipédique contenant une borne 2 et son mécanisme d'actionnement pour l'escamoter à l'intérieur du corps ou l'en faire sortir. Un couvercle 3 coiffe l'ouverture supérieure du corps 1 et possède un manchon (ou chemise) central 4 dans lequel la borne 2 peut coulisser.

En partie supérieure, au voisinage du couvercle le corps 1 supporte un tourillon 5, c'est-à-dire une portion d'axe montée tournante dans des guide et support 6 et 7 appartenant au corps. Ce tourillon est d'axe parallèle à celui de la borne, donc à celui du manchon 4 et il peut être disposé par exemple au milieu d'un côté du corps 1. Le tourillon 5 possède une excroissance latérale formée ici par un doigt radial 8 implanté dans le tourillon tandis que le manchon porte à l'extérieur deux cloisons 9 et 10 sensiblement parallèles et perpendiculaires à son axe telles que lorsque le doigt est tourné vers le manchon, ces cloisons interfèrent avec lui dans un mouvement vertical du couvercle.

De manière plus précise, le couvercle 3 comporte un rebord 11 périphérique qui est en saillie extérieure par rapport à une jupe 12 qui est d'une forme complémentaire à la section intérieure du corps pour pouvoir s'y emboîter. A l'endroit correspondant à la position du tourillon 5, cette jupe est interrompue et est reliée au manchon par deux cloisons 13 et 14 parallèles à l'axe de ce manchon (et parallèles entre elles bien que ce ne soit pas impératif). Le logement qu'elles définissent peut accommoder le tourillon 5, son guide 6 et le doigt 8 et comporte les deux cloisons horizontales 9 et 10. La distance séparant ces deux cloisons est au moins égale à l'épaisseur (au diamètre) du doigt 8 mesuré dans la même direction. La cloison supérieure 9 possède du côté de la cloison verticale 13 un embrèvement 15 dont la dimension est telle que lorsque le doigt 8 touche la cloison 13 il n'interfère plus avec la cloison 9 dans un mouvement relatif vertical. De même la cloison 10 possède adjacent à la cloison 14 un embrèvement 16 qui autorise le passage du doigt 8 lorsqu'il est au contact de la cloison 14. On comprend que, entre les cloisons 13 et 14, l'espace au-dessus de la cloison 9, l'embrèvement 15, l'espace entre les cloisons 9 et 10, l'embrèvement 16 et l'espace sous la cloison 10 forment une rainure en chicane dans laquelle peut être engagé le doigt 8.

Lorsque l'on coiffe le corps 1 par le couvercle 3, le doigt 8 étant tourné vers le manchon 4, il se produit une butée entre le doigt 8 et la face inférieure de la cloison 10. Pour passer la cloison, on tourne le tourillon du côté de la cloison 14 et le doigt traverse l'embrèvement 16. La cloison 9 y prend appui et par rotation inverse du tourillon on amène le doigt sous l'embrèvement 15. Le couvercle peut alors être totalement emboîté et son rebord 11 prendre appui sur le corps 1. Le doigt 8 est alors orienté vers la cloison 14 et forme un obstacle au mouvement vertical de la cloison 9 donc du couvercle.

Le retrait du couvercle 3 ne peut s'opérer que par une manoeuvre inverse du tourillon 5. On notera que cette manoeuvre est réalisée au moyen d'une clé 17 qui traverse une ouverture 18 du couvercle, équipée par exemple d'un opercule amovible, pour venir en prise avec un polygone de manoeuvre 19 formant extrémité du tourillon 5.

L'ouverture 12 est équipée d'un opercule 18a coulissant dans l'épaisseur du couvercle à l'encontre d'un ressort 18b qui tend à le placer dans sa position d'obturation de l'ouverture. Le rappel de l'opercule 18a constitue une gêne à l'accès du polygone de manoeuvre 19 pour des opérateurs tentant d'y accéder avec des moyens de fortune.

A la figure 3 on retrouve la plupart des éléments déjà décrits avec les mêmes références. Cette figure illustre l'application de l'invention à une borne à manoeuvre manuelle dans laquelle un vérin à gaz 20 constitue le moteur d'extraction de la borne hors du corps 1. Il s'agit d'un ressort appliquant un effort permanent sur la borne vers le haut dont l'intensité excède légèrement le poids de la borne de manière qu'un opérateur puisse facilement vaincre cet effort pour escamoter manuellement la borne.

La borne porte en partie inférieure un pêne 21 sollicité en permanence par un ressort 22 en direction d'une tige 23 qui présente deux encoches 24 et 25 à deux niveaux différents et par exemple ouvertes dans des directions décalées angulairement de 90° l'une de l'autre. La tige 23 peut être manoeuvrée en pivotement autour de son axe longitudinal de sorte qu'elle puisse présenter soit la l'encoche inférieure 24 tournée vers la borne donc vers le pêne, soit l'encoche supérieure 25.

Dans la figure 3, le pêne 21 est représenté engagé dans l'encoche inférieure 24. La borne 2 est donc immobilisée en position basse. Au moyen de la clef 17 on peut faire tourner la tige 23 dans le sens inverse des aiguilles d'une montre. Le pêne 21 est expulsé de l'encoche 24 et la borne libérée s'élève sous l'action du ressort 20. Le pêne 21 coulisse en frottant sur la tige 23 et, au niveau de l'encoche 25 pénètre dans celle-ci, qui lui fait face. La borne est verrouillée en position haute, le pêne interdisant sa descente sous l'effet d'un effort manuel tendant à l'enfoncer.

L'extrémité supérieure de la tige 23, équipée du doigt 8, constitue dans ce cas le tourillon 5 précédemment décrit.

Ce n'est pas sortir du cadre de l'invention que de prévoir un dispositif anti-effraction constitué par l'inversion cinématique de la coopération de la rainure en chicane et du doigt qui y est engagé. La figure 4 est un schéma illustrant cette variante de réalisation dans laquelle la rainure à chicane est portée par le tourillon 5 en étant matérialisée par deux cloisons radiales 26 et 27 semblables aux cloisons 9 et 10 mais pouvant pivoter avec le tourillon entre deux butées fixes telles que 28 qui limitent le débattement angulaire du tourillon 5. Un doigt 29 est alors porté par le manchon 4 du couvercle et la manoeuvre du tourillon déplace angulairement la chicane par rapport à lui pour lui permettre en final d'atteindre un niveau situé sous la cloison inférieure 27 lors de la mise en place du couvercle.

## Revendications

1. Borne escamotable à couvercle anti-effraction comportant un corps de borne (1), une borne (2) montée à coulissement dans le corps et un couvercle (3) rapporté sur le corps (1) et possédant un manchon (4) de passage de la borne, **caractérisée en ce que** le corps (1) de borne comprend un tourillon (5) monté-tournant, parallèle au manchon (4), situé à l'extérieur de celui-ci et présentant une excroissance latérale (8) engagée dans une rainure en chicane prévue sur le couvercle (3) en regard du tourillon (5).

2. Borne selon la revendication 1, **caractérisée en ce que** l'excroissance latérale du tourillon (5) est formée par un doigt (8) implanté radialement sur ce dernier tandis que la rainure est délimitée par deux cloisons (13, 14) externes au manchon et parallèles à son axe et par au moins deux cloisons transversales (9, 10) s'étendant entre les deux cloisons externes (13, 14) et possédant chacune un embrèvement (15, 16) de passage du doigt (8) adjacent à la cloison externe (13, 14) opposée à celle adjacente à l'embrèvement (16, 15) de l'autre cloison transversale (14, 13), les cloisons transversales étant distantes l'une de l'autre d'une valeur égale au moins à l'épaisseur du doigt (8) mesurée parallèlement à l'axe du manchon.

3. Borne selon l'une des revendications précédentes, **caractérisée en ce que** le tourillon (5) ayant à son extrémité voisine du couvercle une section polygonale (19) de manoeuvre, le couvercle (3) et pourvu à l'aplomb de cette section d'une ouverture (18) d'accès à celle-ci pour une clé (17) de manoeuvre, équipée d'un opercule d'obturation 18a monté à coulissement par rapport au couvercle et rappelé dans sa position d'obturation par un organe élastique (18b) de rappel.

4. Borne selon l'une des revendications précédentes comportant un mécanisme de verrouillage avec une tige (23) de verrouillage parallèle à l'axe de coulissement de la borne (2) et montée à pivotement dans le corps (1) de borne, **caractérisée en ce que** le tourillon (5) susdit est constitué par une extrémité de cette tige (23) voisine du couvercle (3).

5. Borne escamotable à couvercle anti-effraction comportant un corps de borne (1), une borne (2) montée à coulissement dans le corps (1) et un couvercle (3) rapporté sur le corps (1) et possédant un manchon (4) de passage de la borne, **caractérisée en ce que** le corps (1) comporte un tourillon (5) monté tournant et équipé d'une rainure en chicane (26, 27) ouverte en direction du manchon (4), ce dernier étant pourvu d'une excroissance latérale (29) engagée dans la rainure en chicane.

## Claims

1. A retractable post having an anti-break-in cover, said post comprising a post body (1), a post (2) mounted to slide in the body, and a cover (3) fastened to the body (1) and possessing a sleeve (4) through which the post passes, the post being **characterized in that** the post body (1) includes a pivotally-mounted pin (5), parallel to the sleeve (4), situated outside said sleeve and presenting a lateral projection (8) engaged in a baffle groove provided on the cover (3) facing the pin (5).

2. A post according to claim 1, **characterized in that** the lateral projection of the pin (5) is formed by a finger (8) radially implanted on said pin, while the groove is defined by two partitions (13, 14) outside the sleeve and parallel to its axis, and by at least two transverse lugs (9, 10) extending between the two outside partitions (13, 14) and each possessing a bevel (15, 16) through which the finger (8) can pass adjacent to the outside partition (13, 14) that is opposite the outside partition adjacent to the bevel (16, 15) of the other transverse partition (14, 13), the transverse lugs being spaced apart from each other by a distance equal to at least the thickness of the finger (8) measured parallel to the axis of the sleeve.

3. A post according to any preceding claim, **characterized in that** the pin (5) has, at its end adjacent to the cover (3), a polygonal drive section (19), the cover (3) is provided, in register with said section, with an opening (18) providing access to said section for a drive key (17), said opening (18) being fitted with a closure cap 18a mounted to slide relative to the cover and returned into its closed position by a resilient return member (18b).

4. A post according to any preceding claim, including a locking mechanism with a locking rod (23) parallel to the sliding axis of the post (2) and mounted to pivot in the post body (1), the post being **characterized in that** the above-mentioned pin (5) is constituted by one end of said rod (23) adjacent to the cover (3).

5. A retractable post having an anti-break-in cover, said post comprising a post body (1), a post (2) mounted to slide in the body (1), and a cover (3) fastened to the body (1) and possessing a sleeve (4) through which the post passes, the post being **characterized in that** the post body (1) includes a pin (5) that is pivotally-mounted and equipped with a baffle groove (26, 27) open towards the sleeve (4), said sleeve being provided with a lateral projection (8) engaged in the baffle groove.

## Patentansprüche

1. Versenkbarer Absperrpfosten mit einbruchssicherem Deckel mit einem Pfostengehäuse (1), einem Pfosten (2), der gleitend in dem Gehäuse angeordnet ist, und einem Deckel (3), der auf dem Gehäuse (1) sitzt und eine Buchse (4) für den Durchlaß des Pfostens hat, **dadurch gekennzeichnet, daß** das Gehäuse (1) des Pfostens einen drehbar gelagerten Zapfen (5) hat, der parallel zur Buchse (4) und außerhalb dieser angeordnet ist und eine seitliche Auskragung (8) hat, die in eine schikanenartige Nut eingreift, die an dem Deckel (3) gegenüber dem Zapfen (5) angeordnet ist.

2. Absperrpfosten nach Anspruch 1, **dadurch gekennzeichnet, daß** die seitliche Auskragung des Zapfens (5) von einem Finger (8) gebildet ist, der radial an diesem befestigt ist, während die Nut von zwei Außenwänden (13, 14) der Buchse, die parallel zur Buchsenachse verlaufen, und von mindestens zwei Querwänden (9, 10), die sich zwischen den beiden Außenwänden (13, 14) erstrecken, begrenzt ist, wobei jede Querwand zum Durchlaß des Fingers (8) einen Versatz (15, 16) hat, der an die Außenwand (13, 14) angrenzt, die der Außenwand (14, 13), die an den Versatz (16, 15) der anderen Querwand grenzt, gegenüberliegt, und wobei die Querwände voneinander um einen Wert beabstandet sind, der, parallel zur Achse der Buchse gemessen, zumindest gleich der Dicke des Fingers (8) ist.

3. Absperrpfosten nach einem der vorhergehenden Ansprüche, **dadurch gekennzeichnet, daß** der Zapfen (5) an dem an den Deckel grenzenden Ende einen polygonalen Querschnitt (19) zum Betätigen hat, und der Deckel (3) senkrecht über diesem Querschnitt eine Öffnung (18) für einen Betätigungsschlüssel (17) zum Zugriff auf den Querschnitt und einen Verschlußschieber (18a) hat, der relativ zu dem Deckel verschiebbar angeordnet ist und der durch ein elastisches Rückholelement (18b) in seine Verschlußposition rückgeholt wird.

4. Absperrpfosten nach einem der vorhergehenden Ansprüche, umfassend einen Verriegelungsmechanismus mit einem Verriegelungsschaft (23), der parallel zur Gleitachse des Pfostens (2) und schwenkbar in dem Gehäuse (1) des Pfostens angeordnet ist, **dadurch gekennzeichnet, daß** der Zapfen (5) aus einem an den Deckel grenzenden Ende dieses Schafts (23) besteht.

5. Versenkbarer Absperrpfosten mit einbruchssicherem Deckel mit einem Pfostengehäuse (1), einem Pfosten (2), der gleitend in dem Gehäuse (1) angeordnet ist, und einem Deckel (3), der auf dem Gehäuse (1) sitzt und eine Buchse (4) für den Durchlaß des Pfostens hat, **dadurch gekennzeichnet, daß** das Gehäuse (1) einen drehbar gelagerten Zapfen (5) hat, der eine schikanenartige Nut (26, 27) hat, die zur Buchse (4) hin offen ist, wobei die Buchse eine seitliche Auskragung (29) hat, die mit der schikanenartigen Nut in Eingriff ist.
